# EUROPÄISCHE PATENTSCHRIFT

(11) **EP 1 118 185 B1**
(45) Veröffentlichungstag und Bekanntmachung des Hinweises auf die Patenterteilung: **17.11.2004**
(21) Anmeldenummer: 99959193.6
(22) Anmeldetag: 30.09.1999
(51) Int. Cl.: H04L 12/00

(54) **KOMMUNIKATIONSSYSTEM FÜR DEN FUNK-FAHRBETRIEB**
COMMUNICATION SYSTEM FOR RADIO-CONTOLLED DRIVING
SYSTEME DE COMMUNICATION POUR RADIOCOMMANDE DE VOIE

(30) Priorität: 07.10.1998 DE 19847292
(43) Veröffentlichungstag der Anmeldung: 25.07.2001
(73) Patentinhaber: SIEMENS AKTIENGESELLSCHAFT, 80333 München (DE); Watzlawik, Günter, 38173 Dettum (DE); Kendelbacher, Detlef, 13055 Berlin (DE); Thom, Marc, 12681 Berlin (DE)
(72) Erfinder: HOFESTÄDT, Holm, D-38173 Sickte (DE)
(86) Internationale Anmeldenummer: PCT/DE1999/003239
(87) Internationale Veröffentlichungsnummer: WO 2000/021243

(56) Entgegenhaltungen:
- DE-A- 19 721 246
- DE-A- 19 832 594

## Beschreibung

Die Erfindung betrifft ein Kommunikationssystem für den Funk-Fahrbetrieb nach dem Oberbegriff des Patentanspruches 1 und ist anwendbar beispielsweise für Bahndienste.

Die Steuerung des Bahnbetriebs geschieht häufig unter Verwendung der punkt- oder linienförmigen Zugbeeinflussung. Bei der punktförmigen Zugbeeinflussung werden z. B. an ortsfesten Streckeneinrichtungen Informationen von und an die vorüberfahrenden Fahrzeuge übermittelt. Bei der moderneren linienförmigen Zugbeeinflussung ist eine quasi ständige Informationsübermittlung von der Strecke an die Fahrzeuge und umgekehrt möglich. Es wurde bereits vorgeschlagen, die Informationsübermittlung per Funk vorzunehmen (u. a. bekannt als Funkzugbeeinflussung - FZB). Die zu übermittelnden Daten werden von Stellwerken oder Leitstellen bereitgestellt, die auch die gesamte Steuerung der Streckeneinrichtungen (Bahnübergänge, Weichen, Bahnhofseinrichtungen) übernehmen, wobei der augenblickliche Aufenthaltsort eines bzw. mehrerer Züge als wichtigste Information verarbeitet wird.

Bekannt ist hierfür aus der DE 197 21 246 eine Kommunikationseinrichtung, mit welcher mit nur einem einzigen Übertragungskanal sowohl die Daten von dezentralen Steuereinrichtungen als auch die Daten zentraler Dienste an einen Zug übermittelt werden können. Dazu ist vorgesehen, alle diese Daten einem zentralen Gatewayrechner zuzuführen. Dieser veranlasst dann die Datenübermittlung an das Fahrzeug. Durch die Verwendung eines zentralen Gatewayrechners, der dem Zug zugeordnet ist, ist es möglich, sämtliche Daten im Multiplex zu übertragen, ohne dass beim Vorrücken des Zuges durch Wechsel in einen neuen Streckenbereich eine neue Übertragungsstrecke zwischen dem Zug und den zentralen Bahndiensten aufgebaut werden muss.

Weiterhin wird für eine funkgestützte, linienförmige Zugbeeinflussung zur Vermeidung langer Kommunikationswege in der DE 198 32 594 ein optimiertes Kommunikationssystem beschrieben, welches neben den ortsfesten zentralen Diensten und den ortsfesten dezentralen Steuerstellen in dem Verkehrsnetz ein oder mehrere dezentrale Gatewayrechner aufweist. Die Kommunikation zwischen den mobilen Instanzen und den ortsfesten Instanzen wird über die Gatewayrechner realisiert, indem für die mobilen Instanzen, die mit den Gatewayrechnern kommunizieren, im Gatewayrechner und in den ortsfesten Instanzen je eine Stellvertreterinstanz und für die ortsfesten Instanzen, die mit den Gatewayrechnern kommunizieren, im Gatewayrechner direkt oder über mindestens einen Informationsserver indirekt Stellvertreterinstanzen eingerichtet werden. Über ein Updateverfahren zwischen den Stellvertreterinstanzen im Gatewayrechner und den ortsfesten Instanzen direkt oder zwischen Gatewayrechner und Informationsserver werden die Stellvertreterinformationen im Gatewayrechner und in den ortsfesten Instanzen aktualisiert.

Dieses Verfahren ermöglicht das Multiplexen mehrerer logischer Verbindungen von einem Fahrzeug über einen physikalischen Funkkanal zu einem festnetzseitigen Gateway, das die Verbindungen zu beliebigen Endpunkten innerhalb des Festnetzes weitervermitteln kann.

Funkgestützte Systeme zur linienförmigen Zugbeeinflussung erfordern wegen ihrer zentralen Einrichtungen indessen einen hohen technischen, insbesondere rechentechnischen Aufwand.

Es ist deshalb unter dem Begriff "Funk-Fahrbetrieb (FFB)" ein weiteres Betriebsverfahren entwickelt worden, welches die Funktionen "Fahrwegeinstellung" und "Fahrwegsicherung" auf dem Fahrzeug, und nicht wie bisher zentralisiert im Streckennetz, realisiert. Der Befehl zur Betätigung einer Streckeneinrichtung (Weiche, Bahnübergang etc.) erfolgt hierbei per Funk durch das Fahrzeug selbst. Eine Verbindung zu zentralen Einrichtungen erfolgt höchstens noch hinsichtlich zentraler Dispositionsaufgaben (Fahrwegzuteilung, Fahrplanüberwachung, Notinformationen u. ä.). Ein Problem stellt dabei die beschränkte Ressource an Funkkanälen vom Fahrzeug zur Strecke und die zugehörigen langen Verbindungsaufbauzeiten (20-25 sec. inklusive Aufbau der Sicherungsschicht) dar. Abhängig von der Fahrzeuggeschwindigkeit und der Dichte von Fahrwegelementen, die das Fahrzeug einstellen und sichern muss, müssen mehrere Funkkommunikationen gleichzeitig vom Fahrzeug durchgeführt werden. Der vorgesehene Funkstandard für Bahn-Anwendungen stellt pro Endgerät nur einen Funkanal für die Datenkommunikation zur Verfügung. Selbst wenn zwei mobile Funk-Endgeräte auf dem Fahrzeug verwendet werden, kann es zu Engpässen kommen.

Der Erfindung liegt die Aufgabe zugrunde, ein Kommunikationssystem für den Funk-Fahrbetrieb zu schaffen, welches mit einfachen Mitteln einen zuverlässigen Datenverkehr über effektive Kommunikationswege mit nur einem Funkübertragungskanal zwischen Fahrzeugen und ggf. mehreren Fahrwegelementen ermöglicht und den Aufwand für die Systemeinrichtung, Systemaktualisierung und Systemwartung minimiert.

Diese Aufgabe wird erfindungsgemäß gelöst durch die Merkmale im kennzeichnenden Teil des Anspruches 1 in Verbindung mit den Merkmalen im Oberbegriff. Zweckmäßige Ausgestaltung der Erfindung sind in den Unteransprüchen enthalten.

Ein besonderer Vorteil der Erfindung besteht darin, dass ein einziges mobiles Endgerät auf dem Fahrzeug ausreicht, um gleichzeitig mit mehreren Fahrwegelementen kommunizieren zu können, indem die funktechnischen Verbindungen zur Datenübertragung von den Fahrzeugen zu den Fahrwegelementen stellenweise, d. h. dort, wo eine hohe Dichte von Fahrwegelementen vorhanden ist, nicht direkt hergestellt, sondern über einen Gatewayrechner vermittelt werden. Der Preis hierfür ist, dass für die Kommunikation mit n Fahrwegelementen (n+1) Funkkommunikationen erforderlich sind. Ohne Multiplexing sind hierfür n Funkkommunikationen erforderlich. Eine weitere Anwendung der Gateway-Funktionalität beim Funkfahrbetrieb auf zweigleisigen oder mehrgleisigen Strecken besteht darin, die Kommunikation mit Bahnübergängen generell über den Gatewayrechner zu vermitteln. Nur so ist es möglich, dass zwei oder mehrere Züge gleichzeitig mit dem Bahnübergang kommunizieren. Ohne Gatewayrechner müsste dies nacheinander erfolgen und kann zu betrieblichen Behinderungen führen.

Die Kommunikationscharakteristik des Funkfahrbetriebs mit schnell wechselnden, kurzen Kommunikationen ist völlig verschieden von der der Funkzugbeeinflussung. Letztere ist dadurch geprägt, dass jeder Zug eine permanente Verbindung zu einer Zentrale besitzt. Das Kommunikationsmuster ist also quasi statisch. Hierfür ist die verbindungsorientierte Kommunikation der Funkzugbeeinflussung ideal geeignet, die vergleichsweise langen Verbindungsaufbauzeiten fallen nicht ins Gewicht. Dies gilt für den Funkfahrbetrieb nicht. Mit der vorliegenden Erfindung ist nun ein Weg geschaffen worden, mittels Teilelementen, wie sie - in anderer Funktionsweise - auf die Funkzugbeeinflussung verwendet werden, zu einer individuellen Datenübertragung zwischen den Zügen und den orstfesten Stellelementen auf Streckenabschnitten mit hoher Dichte von Fahrwegelementen zu kommen.

Ein weiterer Vorteil des Verfahrens besteht darin, dass Soforthaltanweisungen, die bei Bedarf von der Funkfahrbetriebzentrale per Funk an die Fahrzeuge geschickt werden, in Bereichen mit hoher Fahrwegelementdichte über den Multiplex-Kanal sofort übermittelt werden können. Dies gilt ebenfalls für hochpriore Daten, die an alle empfangsseitigen Instanzen des Multiplexkanals per Funk geschickt werden.

Die Erfindung soll nachstehend an Hand von einem zumindest teilweise in der Figur dargestellten Ausführungsbeispiel näher beschrieben werden. Es zeigt:
- Figur 1: eine Variante einer Multiplexverbindung vom Fahrzeug zu einem Gatewayrechner und die Weitervermittlung zu Fahrwegelementen.

Figur 1 veranschaulicht den Mechanismus an einem Beispiel eines Streckenabschnitts, bestehend aus zwei Weichen W1, W2 und einem Bahnübergang BÜ. Nachdem die erste Verbindungsanforderung vom Fahrzeug F zu einem dieser drei Fahrwegelemente (z. B. zum Bahnübergang BÜ) über einen Gatewayrechner FBS realisiert wurde, wird jede weitere Verbindungsanforderung vom Fahrzeug F an ein anderes Fahrwegelement W1, W2 über dieselbe physikalische Verbindung an den Gatewayrechner FBS "gemultiplext" und von dort weitervermittelt an das gewünschte Fahrwegelement W1 oder W2 oder BÜ.

Der Verbindungsaufbau zu den Fahrwegelementen W1, W2 oder BÜ kann auf diese Weise optimiert werden. So müssten ohne Multiplexing die drei Kommunikationen nacheinander durchgeführt werden. Mit Multiplexing können Kommunikationsphasen der einzelnen Kommunikationen weitgehend zeitlich überlappend stattfinden.

Jede Kommunikation besteht aus den drei folgenden Zeitanteilen:
a) vermittlungstechnischer Kommunikationsaufbau, T(GSM) ca. 10 sec mtm oder ca. 5 sec moc, mtc
b) Aufbau der Sicherungsschicht, T(Sicherung): ca. 15 sec
c) Datenübertragung, T(Übertragung): ca. 2 sec.

Hierbei bedeuten:
- mtm:: mobile to mobile call (von einem Mobile zu einem anderen)
- moc:: mobile originated call (vom Mobile ins ISDN-Festnetz)
- mtc:: mobile terminated call (vom ISDN-Festnetz zum Mobile)

Die gesamte Kommunikationsdauer beträgt also:
Ohne Gatewayrechner und Multiplexing:$\text{3 (T(GSM, mtm) +T (Sicherung) + T(Übertragung)) = ca. 81 sec}$
Mit Gatewayrechner und Multiplexing:$\text{T(GSM zum Gateway, moc) + T(GSM zum BÜ, mtc) + T(Sicherung} \text{BÜ) + T(Übertragung zum BÜ) = ca. 27 sec}$

Für die Funk-Fahrbetrieb-Anwendung ist das Multiplexen via Gatewayrechner völlig transparent; d.h. es ist nicht sichtbar, über welchen Weg die Verbindung vermittelt wird. Die Telegramme unterscheiden sich an der Schnittstelle zur sicheren Anwendung nicht von Telegrammen, die direkt (ohne den Umweg über den Gatewayrechner) an ein Fahrwegelement vermittelt werden.

Die Erfindung ist nicht beschränkt auf die hier dargestellten Ausführungsbeispiele. Vielmehr ist es möglich, durch Kombination und Modifikation der Mittel und Merkmale weitere Ausführungsvarianten zu realisieren, ohne den Rahmen der Erfindung zu verlassen.

## Patentansprüche

1. Kommunikationssystem für den Funk-Fahrbetrieb zur funktechnischen Übermittlung von Daten zwischen Fahrzeugen (F) und Fahrwegelementen (W1, W2, BÜ) eines Streckennetzes,
**dadurch gekennzeichnet,**
**dass** im Streckennetz für die Vermittlung einer funktechnischen Verbindung zwischen den Fahrzeugen (F) und den Fahrwegelementen (W1, W2, BÜ) ein Gatewayrechner (FBS) vorgesehen ist und dass zur funktechnischen Verbindung zwischen einem Fahrzeug (F) und dem Gatewayrechner (FBS) ein Multiplex-Kanal vorhanden ist.

2. Kommunikationssystem für den Funk-Fahrbetrieb nach Anspruch 1,
**dadurch gekennzeichnet,**
**dass** die Fahrzeuge und die Fahrwegelemente (W1, W2, BÜ) mit Funkendgeräten, letztere stattdessen aber auch mit leitungsgebundenen Kommunikationsendgeräten ausgestattet sind.

3. Kommunikationssystem für den Funk-Fahrbetrieb nach Anspruch 1,
**dadurch gekennzeichnet,**
**dass** die Fahrzeuge (F) Züge und die Fahrwegelemente (W1, W2, BÜ) Weichen (W1, W2), Gleissperren, Schlüsselsperren, Blockoder Bahnübergänge (BÜ) sind.

4. Kommunikationssystem für den Funk-Fahrbetrieb nach einem der voranstehenden Ansprüche,
**dadurch gekennzeichnet,**
**dass** der Gatewayrechner (FBS) für eine bedarfsweise gleichzeitige Kommunikation mehrerer Züge (F) mit einem Fahrwegelement (W1, W2, BÜ) ausgestattet ist.

## Claims

1. Communication system for radio travel operations for making radio transmission between vehicles (F) and route elements (W1, W2, LC) of a route network, **characterized in that** a gateway computer (FBS) is provided for mediating the radio link between the vehicle (F) and the route elements (W1, W2, LC) in the route network, and **in that** a multiplex channel is present for forming a radio link between a vehicle (F) and the gateway computer (FBS).

2. Communication system for radio travel operations according to Claim 1, **characterized in that** the vehicles and the route elements (W1, W2, LC) are equipped with radio terminals, but the latter are alternatively also equipped with line-bound communications terminals.

3. Communication system for radio travel operations according to Claim 1, **characterized in that** the vehicles (F) are trains and the route elements (W1, W2, LC) are railway switches (W1, W2), track locks, key locks, block or level crossings (LC).

4. Communication system for radio travel operations according to one of the preceding claims, **characterized in that** the gateway computer (FBS) is provided for simultaneous communication between a plurality of trains (F) and a route element (W1, W2, LC) as necessary.

## Revendications

1. Système de communication pour le contrôle de voies par radio en vue de la transmission par technique radio de données entre des véhicules (F) et des éléments de voie (W1, W2, BÜ) d'un réseau de voies,
**caractérisé par le fait que**, dans le réseau de voies, un ordinateur passerelle (FBS) est prévu pour la commutation d'une liaison par technique radio entre les véhicules (F) et les éléments de voie (W1, W2, BÜ) et qu'un canal multiplex est prévu pour la liaison par technique radio entre un véhicule (F) et l'ordinateur passerelle (FBS).

2. Système de communication pour le contrôle de voies par radio selon la revendication 1,
**caractérisé par le fait que** les véhicules et les éléments de voie (W1, W2, BÜ) sont équipés de terminaux radio, les éléments de voie pouvant toutefois aussi être équipés de terminaux de communication par câble.

3. Système de communication pour le contrôle de voies par radio selon la revendication 1,
**caractérisé par le fait que** les véhicules (F) sont des trains et les éléments de voie (W1, W2, BÜ) sont des aiguillages (W1, W2), des dérailleurs, des verrous d'enclenchement, des passages de block ou des passages à niveau (BÜ).

4. Système de communication pour le contrôle de voies par radio selon l'une des revendications précédentes,
**caractérisé par le fait que** l'ordinateur passerelle (FBS) est équipé pour une communication si nécessaire simultanée de plusieurs trains (F) avec un élément de voie (W1, W2, BÜ).
